# EUROPÄISCHE PATENTSCHRIFT

(11) **EP 0 729 851 B1**
(45) Veröffentlichungstag und Bekanntmachung des Hinweises auf die Patenterteilung: **12.05.1999**
(21) Anmeldenummer: 95103668.0
(22) Anmeldetag: 14.03.1995
(51) Int. Cl.: B42F 13/00, B42F 13/10

(54) **Schnellhefter**
Fast binder
Reliure rapide

(30) Priorität: 14.03.1994 DE 9404180 U
(43) Veröffentlichungstag der Anmeldung: 04.09.1996
(73) Patentinhaber: dataplus GmbH Kratzert & Schrem, D-88630 Pfullendorf (DE)
(72) Erfinder: Schrem, Kurt, D-88630 Pfullendorf (DE); Kratzert, Herbert, D-88630 Pfullendorf (DE)
(74) Vertreter: Wilhelm & Dauster Patentanwälte European Patent Attorneys

(56) Entgegenhaltungen:
- EP-A- 0 258 464
- EP-A- 0 517 108
- DE-A- 2 724 618

## Beschreibung

Die Erfindung bezieht sich auf einen Schnellhefter nach dem Oberbegriff des Anspruchs 1.

Aus dem DE-GM 92 03 030 ist ein Schnellhefter bekannt, bei dem vom rückwärtigen Deckel zum vorderen Deckel führende Aufreihzungen jeweils in ein Loch in einer Aufnahme im vorderen Deckel einsteckbar sind. Die Aufreihzungen können aber vom Heftgut unbeabsichtigt aus den Aufnahmen herausgezogen werden.

Aus der DE-OS 41 18 117 ist eine Aufreihzunge für eine Heftmappe bekannt, bei der in Verbindung mit einem vorgespannten Gelenk für eine Aufreihzunge an ihr ein Anschlag vorgesehen ist, der bei geöffneter Heftmappe mit einem am vorderen Dekkel angeordneten Bügel in Eingriff tritt, wodurch ein Herausrutschen der Aufreihzunge aus dem Bügel erschwert werden soll.

Bei einem in der Offenlegungsschrift EP 0 258 464 A1 offenbarten Schnellhefter der eingangs genannten Art sind die Verdickungen an den Aufreihzungen durch Verbreiterungen gebildet, d.h. die Zungen erstrecken sich in diesem Bereich mit einer parallel zum Verlauf der Hefterknicklinie gemessenen, größeren Breite als im anschließenden Bereich, wobei die Abheftzungen vorzugsweise aus dem rückwärtigen Deckel ausgestanzt sind. Die mit diesen Verbreiterungen zusammenwirkenden Öffnungen sind so gestaltet, daß ihre ebenfalls parallel zur Hefterknicklinie gemessene, lichte Weite kleiner als die Zungenbreite im Bereich der Verbreiterungen und größer als die Zungenbreite in einem daran anschließenden Bereich ist. In einer diagonalen Richtung besitzen die rechteckförmig gestalteten Öffnungen eine größere lichte Weite als die Breite der Aufreihzungen im Bereich ihrer Verbreiterungen, so daß die Zungen mit ihrem verbreiterten Bereich diagonal in die Öffnungen eingesteckt werden können.

Der Erfindung liegt die Aufgabe zugrunde, einen preiswert herstellbaren Schnellhefter der eingangs genannten Art zu schaffen, bei dem die Handhabbarkeit des Hefters selbst sowie von darin eingelegtem Schriftgut gegenüber dem Bekannten verbessert ist.

Erfindungsgemäß wird die Aufgabe durch die im Anspruch 1 aufgeführten Merkmale gelöst.

Die Erfindung weist gegenüber dem Bekannten die Vorteile auf, daß bei einfacher und kostengünstiger Herstellung eine Möglichkeit sicherer Verriegelung der Aufreihzungen an den Aufnahmen des vorderen Deckels geschaffen ist. Auch bei Manipulation des Schnellhefters wird das Heftgut sicher in dem Schnellhefter gehalten und kann nicht ungewollt herausfallen.

Beim Schnellhefter nach Anspruch 1 ist speziell vorgesehen, daß in den Aufnahmen ein oder mehrere, von den Öffnungen wegführende Schlitze vorgesehen sind. Dadurch kann der die jeweilige Öffnung begrenzende Rand beim Einstecken der Aufreihzungen federnd nachgeben, wenn deren Verdickungen die Öffnungen passieren. Nach Durchtritt der Verdickungen können die Öffnungen wieder ihre ursprüngliche Gestalt einnehmen und dadurch ein Herausrutschen der freien Enden der Aufreihzungen zuverlässig verhindern.

Beim nach Anspruch 2 weitergebildeten Schnellhefter ist speziell ein verstärkter Mittelbereich in Form einer Verdickung vorgesehen, wodurch ein Abknicken der Aufreihzungen in deren Mittelbereich zuverlässig verhindert wird, während die Aufreihzungen andererseits eine ausreichende Gelenkigkeit beibehalten.

Weitere vorteilhafte Ausgestaltungen der Erfindung gehen aus den Unteransprüchen hervor. So können z.B. aus dem rückwärtigen Deckel herausgestanzte Aufhängelaschen vorgesehen sein, die bei Nichtgebrauch jeweils durch einen Kopf am Befestigungsende einer jeden Aufreihzunge in der Ebene des rückwärtigen Deckels des Schnellhefters gehalten werden, so daß die Außenkontur des Schnellhefters durch hervorragende Aufhängelaschen nicht gestört wird und der Schnellhefter jederzeit flach auf einer Unterlage abgelegt werden kann.

Die Erfindung wird an Ausführungsbeispielen anhand von Zeichnungen erläutert. Es zeigen
Fig. 1 in verkleinertem Maßstab und perspektivisch den erfindungsgemäßen, geöffnet liegenden Schnellhefter,
Fig. 2 das kopfseitige Ende einer Aufreihzunge, gegenüber Fig. 1 in vergrößerter Darstellung,
Fig. 3 in gegenüber der Fig. 1 vergrößerter Darstellung eine Aufnahme für eine Aufreihzunge,
Fig. 4 den rückseitigen Deckel des Schnellhefters gemäß Fig. 1 mit herausgeklappten Aufhängelaschen,
Fig. 5 den rückseitigen Deckel des Schnellhefters gemäß Fig. 1 mit eingeklappten Aufhängelaschen, von denen jede von einem Kopf einer Aufreihzunge teilweise abgedeckt ist,
Fig. 6 in gegenüber der Fig. 2 vergrößertem Maßstab und perspektivisch eine andere Aufreihzunge mit einem verdickten Mittelbereich.

Ein Schnellhefter 1 (Fig. 1) hat zunächst einen vorderen Deckel 101 und einen rückwärtigen Deckel 102, die gegeneinander klappbar entlang einer oder mehrerer Knicklinien 19 einstückig miteinander verbunden sind. Zum Aufreihen des (in der Zeichnung nicht dargestellten) Heftguts, vor allem Schriftgut, sind in der Regel zwei, vom rückwärtigen Deckel 102 zum vorderen Deckel 101 führende, aus flexiblem Kunststoffmaterial hergestellte Aufreihzungen 2, 3 vorgesehen, deren freie Enden 20, 21 in Aufnahmen 8, 9 (Fig. 1, 3) des vorderen Deckels 101 einsteckbar sind.

Bei den Aufnahmen 8, 9 handelt es sich um aus dem vorderen Deckel 101 herausgestanzte Laschen 28, 29 mit Öffnungen 6, 7. Nach Aufreihung gelochten (in der Zeichnung nicht dargestellten) Heftguts auf die Aufreihzungen 2, 3 werden deren freie Enden 20, 21 durch die Öffnungen 6, 7 in den Aufnahmen 8, 9 (Fig. 1, 3) hindurchgesteckt.

Damit die Aufreihzungen 2, 3 unter dem Gewicht des Heftguts nicht unbeabsichtigt wieder aus den Aufnahmen 8, 9 herausrutschen, befinden sich in Nähe der freien Enden 20, 21 der Aufreihzungen 2, 3 an den Aufreihzungen 2, 3 Verdickungen 4, 5. Die Öffnungen 6, 7 in den Aufnahmen 8, 9 sind enger als die Verdickungen 4, 5 an den freien Enden 20, 21 der Aufreihzungen 2, 3. Damit die freien Enden 20, 21 der Aufreihzungen 2, 3 mit ihren Verdickungen 4, 5 durch die Öffnungen 6, 7 hindurchpassen, sind letztere besonders ausgebildet. In den Aufnahmen 8, 9 sind ein oder mehrere Schlitze 10, 11, 12 (Fig. 3) vorgesehen, die von den Öffnungen 6, 7 weglaufen. Hierdurch ist es möglich, daß beim Hindurchschieben des freien Endes 20, 21 mit der Verdickung 4, 5 der jeweiligen Aufreihzunge 2, 3 der die jeweilige Öffnung 6, 7 begrenzende Rand 25 federnd nachgibt. Nach dem Passieren der Verdickung 4, 5 nimmt die Öffnung 6, 7 wieder ihre ursprüngliche Gestalt ein, wodurch ein Herausrutschen des freien Endes 20, 21 der Aufreihzungen 2, 3 aus den Aufnahmen 8, 9 zuverlässig verhindert wird.

An dem rückwärtigen Deckel 102 des Schnellhefters 1 sind an sich bekannte Aufhängelaschen 13, 14 zum Einhängen des Schnellhefters 1 in einen (in der Zeichnung nicht dargestellten) Ordner vorgesehen. Die Aufhängelaschen 13, 14 sind aus dem Material des rückwärtigen Deckels 102 unter Stehenlassen jeweils einer Kante 22, 23 herausgestanzt. Die Kanten 22, 23 dienen beim Herausklappen (Fig. 4) der Aufhängelaschen 13, 14 aus der Ebene des rückwärtigen Deckels 102 als Filmscharnier.

Die Aufhängelaschen 13, 14 müssen aber nicht aus der Ebene des rückwärtigen Deckels 102 herausgebogen werden. Sie können auch, nachdem sie einmal aus der Ebene des rückwärtigen Deckels 102 herausgebogen wurden, wieder in die Ebene des rückwärtigen Deckels 102 zurückgebogen werden (Fig. 5).

Einmal aus der Ebene des rückwärtigen Deckels 102 herausgebogene und wieder in die Ebene des rückwärtigen Deckels 102 zurückgebogene Aufhängelaschen 13, 14 des Schnellhefters 1 haben das Bestreben, wieder aus der Ebene des rückwärtigen Deckels 102 herauszufedern und verhindern so eine ebene Auflage des Schnellhefters 1 auf einer Unterlage.

Um ein Herausfedern der Aufhängelaschen 13, 14 aus der Ebene des rückwärtigen Deckels 102 zu verhindern, sind die Aufreihzungen 2, 3 an dem rückwärtigen Deckel 102 des Schnellhefters 1 jeweils neben einer Aufhängelasche 13, 14 für den Schnellhefter 1 clipartig angebracht. Am Befestigungsende 15, 16 der betreffenden Aufreihzunge 2, 3 ist jeweils ein Kopf 17, 18 vorgesehen, der den danebenliegenden Raum jeweils mindestens teilweise überdeckt, der von der Schnittlinie zum teilweisen Herausstanzen der betreffenden Aufhängelasche 13, 14 für den Schnellhefter 1 umgrenzt ist. Wird die betreffende Aufhängelasche 13, 14 in die Ebene des rückwärtigen Deckels 102 des Schnellhefters 1 zurückgebogen, was trotz der Gegenwart des Kopfs 17, 18 möglich ist, weil die Aufhängelasche 13, 14 aus flexiblem Material besteht und daher beim Zurückbiegen federnd nachgibt, wird sie von dem Kopf 17, 18 der betreffenden Aufreihzunge 2, 3 zumindest teilweise überdeckt und so in ihrer Lage gehalten, wie dies die Fig. 5 zeigt.

Die Aufreihzungen 2, 3 haben vorzugsweise ovalen Querschnitt. Sie können aber auch runden, quadratischen oder rechteckigen Querschnitt aufweisen.

Die der Außenfläche des rückwärtigen Deckels 102 des Schnellhefters 1 zugekehrte Innenfläche des Kopfs 17, 18 am Ende der Aufreihzunge 2, 3 ist konkav ausgebildet. Die Außenfläche des Kopfs 17, 18 am Ende der Aufreihzunge 2, 3 ist konvex ausgebildet.

Bei einem anderen Ausführungsbeispiel (Fig. 6) der Erfindung ist eine Aufreihzunge 202 mit einem Kopf 217, einem freien Ende 220 und einer Verdickung 204 in ihrem Mittelbereich 206 zwischen dem Kopf 217 und der Verdickung 204 verstärkt, also verdickt ausgeführt. Diese Verdickung 212 im Mittelbereich 206 der Aufreihzunge 202 erhält ihr zwar die Gelenkigkeit einerseits zwischen ihrem Mittelbereich 206 und ihrem Kopf 217 und andererseits zwischen ihrem Mittelbereich 206 und ihrer Verdickung 204, verhindert aber zuverlässig ein Abknicken der Aufreihzunge 202 in deren Mittelbereich 206.

Die Verdickung 212 im Mittelbereich 206 der Aufreihzunge 202 endet jeweils in einigem Abstand vor der Verdickung 204 und endet in einigem Abstand vor dem Kopf 217 der Aufreihzunge 202.

## Patentansprüche

1. Schnellhefter mit
- einem vorderen (101) und einem rückwärtigen Deckel (102), die gegeneinander klappbar entlang mindestens einer Knicklinie (19) einstückig miteinander verbunden sind,
- mindestens zwei, vom rückwärtigen Deckel zum vorderen Deckel führenden, flexiblen Aufreihzungen (2, 3) zum Aufreihen des Heftguts, deren freie Enden in Aufnahmen (8, 9) des vorderen Deckels einsteckbar sind, und
- Mitteln zum sicheren Halten der freien Enden der Aufreihzungen in den Aufnahmen des vorderen Deckels, die Verdikkungen (4, 5) an den Aufreihzungen (2, 3) und demgegenüber engere Öffnungen (6, 7) an den Aufnahmen (8, 9) umfassen,
dadurch gekennzeichnet, daß
- in den Aufnahmen (8, 9) ein oder mehrere, von den Öffnun gen (6, 7) wegführende Schlitze (10, 11, 12) vorgesehen sind.

2. Schnellhefter nach Anspruch 1, dadurch gekennzeichnet, daß die jeweilige Aufreihzunge (202) in einem zwischen ihrem befestigungsendseitigen Kopf (217) und ihrer Verdickung (204) befindlichen Mittelbereich (206) durch eine Mittelbereich-Verdickung (212) verstärkt ausgeführt ist.

3. Schnellhefter nach Anspruch 2, dadurch gekennzeichnet, daß die Mittelbereich-Verdickung (212) der Aufreihzunge (204) am freien Ende und in einigem Abstand vor dem Kopf (217) der Aufreihzunge endet.

4. Schnellhefter nach einem der Ansprüche 1 bis 3, dadurch gekennzeichnet, daß die Aufnahmen (8, 9) aus Laschen (28, 29) bestehen, die aus dem aus flexiblem Material bestehenden, vorderen Deckel (101) teilweise herausgestanzt und herausgebogen sind.

5. Schnellhefter nach einem der Ansprüche 1 bis 4, dadurch gekennzeichnet, daß die Aufreihzungen (2, 3) an dem rückwärtigen Deckel (102) des Schnellhefters (1) jeweils neben einer Aufhängelasche (13, 14) für den Schnellhefter clipartig angebracht sind.

6. Schnellhefter nach Anspruch 5, dadurch gekennzeichnet, daß am Befestigungsende (15, 16) einer jeden Aufreihzunge (2, 3) ein Kopf (17, 18) vorgesehen ist, der jeweils den danebenliegenden Raum mindestens teilweise überdeckt, der von der Schnittlinie zum teilweisen Herausstanzen der Aufhängelasche (13, 14) für den Schnellhefter umgrenzt ist.

7. Schnellhefter nach einem der Ansprüche 1 bis 6, dadurch gekennzeichnet, daß die Aufreihzungen (2, 3) ovalen, rechtekkigen oder runden Querschnitt aufweisen.

8. Schnellhefter nach Anspruch 6 oder 7, dadurch gekennzeichnet, daß der Kopf (17, 18) quadratische Gestalt hat.

9. Schnellhefter nach einem der Ansprüche 6 bis 8, dadurch gekennzeichnet, daß die der Außenfläche des rückwärtigen Dekkels (102) des Schnellhefters (1) zugekehrte Innenfläche des Kopfs (17, 18) der Aufreihzunge (2, 3) konkav ausgebildet ist.

10. Schnellhefter nach einem der Ansprüche 6 bis 9, dadurch gekennzeichnet, daß die Außenfläche des Kopfs (17, 18) der Aufreihzunge (2, 3) konvex ausgebildet ist.

## Claims

1. A quick file comprising
- a front (101) and a back cover (102) joined to one another in a single piece and which can be folded towards one another along at least one fold-line (19),
- at least two flexible filing tongues (2, 3) extending from the rear cover to the front cover onto which the items to be filed are placed, the free ends of which can be inserted in holders (8, 9) of the front cover and
- means for securely retaining the free ends of the filing tongues in the holders of the front cover, comprising thickened portions (4, 5) on the filing tongues (2, 3) and orifices (6, 7) in the holders (8, 9) which are narrower relative thereto,
characterised in that
- one or more slits (10, 11, 12) extending out from the orifices (6, 7) are provided in the holders (8, 9).

2. A quick file as claimed in claim 1, characterised in that each filing tongue (202) is strengthened by means of a central thickened portion (212) in a central area (206) located between a head (217) at the attachment end thereof and a thickened portion (204) thereof.

3. A quick file as claimed in claim 2, characterised in that the central thickened portion (212) of the filing tongue (204) terminates at the free end and at a certain distance before the head (217).

4. A quick file as claimed in one of claims 1 to 3, characterised in that the holders (8, 9) consist of tabs (28, 29) which are partially punched out and bent back from the flexible material of the front cover (101).

5. A quick file as claimed in one of claims 1 to 4, characterised in that each filing tongue (2, 3) is clip-mounted on the back cover (102) of the quick file (1) adjacent to a suspension tab (13, 14) for the quick file.

6. A quick file as claimed in claim 5, characterised in that a head (17, 18) is provided at the attachment end (15, 16) of each filing tongue (2, 3) respectively overlapping at least partially the adjacent area circumscribed by the partial punched-out portion of the suspension tab (13, 14) for the quick file.

7. A quick file as claimed in one of claims 1 to 6, characterised in that the filing tongues (2, 3) are ovoid, rectangular or rounded in cross-section.

8. A quick file as claimed in claim 6 or 7, characterised in that the head (17, 18) is of a square design.

9. A quick file as claimed in one of claims 6 to 8, characterised in that the internal face of the head (17, 18) of the filing tongue (2, 3) facing the external face of the back cover (102) of the quick file (1) is concave in design.

10. A quick file as claimed in one of claims 6 to 9, characterised in that the external face of the head (17, 18) of the filing tongue (2,3) is convex in design.

## Revendications

1. Système de reliure rapide comportant :
- une couverture avant (101), et une couverture arrière (102), qui sont reliées entre elles d'un seul tenant, en étant rabattables l'une par rapport à l'autre le long d'au moins une ligne de pliage (19),
- au moins deux languettes flexibles de liaison (2, 3), qui s'étendent depuis la couverture arrière jusqu'à la couverture avant pour réunir le matériel à relier et dont les extrémités libres peuvent être enfichées dans des logements (8, 9) de la couverture avant, et
- des moyens pour maintenir de façon sûre les extrémités libres des languettes de liaison dans les logements de la couverture avant, et qui comprennent des épaississements (4, 5) situés sur les languettes de liaison (2, 3) et des ouvertures (6, 7) plus étroites que ces épaississements et formées dans les logements (8, 9),
caractérisé en ce que
- une ou plusieurs fentes (10, 11, 12), qui s'étendent à partir des ouvertures (6, 7), sont prévues dans les logements (8, 9).

2. Système de reliure rapide selon la revendication 1, caractérisé en ce que chaque languette de liaison (202) est renforcée au moyen d'un épaississement (212) présent dans une partie médiane (206) située entre la tête (217) de la languette, qui est située du côté de l'extrémité de fixation, et son épaississement (204).

3. Système de reliure rapide selon la revendication 2, caractérisé en ce que l'épaississement (212) présent dans la zone médiane des languettes de liaison (202) se termine au niveau de l'extrémité libre et à une certaine distance de la tête (217) de la languette de liaison.

4. Système de reliure rapide selon l'une des revendications 1 à 3, caractérisé en ce que les logements (8, 9) sont constitués par des pattes (28, 29), qui sont partiellement découpées à partir de la couverture avant (101) formée d'un matériau flexible, et repliées.

5. Système de reliure rapide selon l'une des revendications 1 à 4, caractérisé en ce que les languettes de liaison (2, 3) sont appliquées à la manière de pinces sur la couverture arrière (102) du système de reliure rapide (1), respectivement à côté d'une patte d'accrochage (13, 14) pour le système de reliure rapide.

6. Système de reliure rapide selon la revendication 5, caractérisé en ce que sur l'extrémité de fixation (15, 16) de chaque languette de liaison (2, 3) est prévue une tête (17, 18), qui recouvre au moins partiellement l'espace situé respectivement à côté d'elle et qui est délimité par la ligne de coupe utilisée pour le découpage partiel des pattes d'accrochage (13, 14) pour le système de reliure rapide.

7. Système de reliure rapide selon l'une des revendications 1 à 6, caractérisé en ce que les languettes de liaison (2, 3) possèdent une section transversale ovale, rectangulaire ou circulaire.

8. Système de reliure rapide selon la revendication 6 ou 7, caractérisé en ce que la tête (17, 18) possède une forme carrée.

9. Système de reliure rapide selon l'une des revendications 6 à 8, caractérisé en ce que la surface intérieure de la tête (17, 18) des languettes de liaison (2, 3), qui est tournée vers la surface extérieure de la couverture arrière (102) du système de reliure rapide (1), est réalisée avec une forme concave.

10. Système de reliure rapide selon l'une des revendications 6 à 9, caractérisé en ce que la surface extérieure de la tête (17, 18) des languettes de liaison (2, 3) est réalisée avec une forme convexe.
